# FASCICULE DE BREVET EUROPEEN

(11) **EP 0 895 662 B1**
(45) Date de publication et mention de la délivrance du brevet: **22.03.2000**
(21) Numéro de dépôt: 97918214.4
(22) Date de dépôt: 14.04.1997
(51) Int. Cl.: H01R 43/02

(54) **DISPOSITIF SERVANT AU MONTAGE SUR SITE D'UN CONNECTEUR SUR UN CABLE COAXIAL**
VORRICHTUNG ZUR MONTAGE EINES ELEKTRISCHEN STECKVERBINDERS AUF EIN KOAXIALKABEL
DEVICE FOR ON-SITE MOUNTING OF A CONNECTOR ON A COAXIAL CABLE

(30) Priorité: 15.04.1996 FR 9604975
(43) Date de publication de la demande: 10.02.1999
(62) Demande divisionnaire de: 99111397.8
(73) Titulaire: TRT Lucent Technologies S.A., 92350 Le Plessis-Robinson (FR)
(72) Inventeur: PEREZ, Manuel, F-92350 Le Plessis-Robinson (FR); ARCHER, Bernard, F-91310 Linas (FR)
(74) Mandataire: Williams, David John
(86) Numéro de dépôt international: FR9700654
(87) Numéro de publication internationale: WO9739500

(56) Documents cités:
- DE-A- 4 223 146
- DE-A- 4 327 356

## Description

La présente invention a pour objet un dispositif servant au montage sur site d'un connecteur sur un câble coaxial (voir par exemple DE-A-42 23 146). L'invention trouve tout particulièrement son application dans le domaine des télécommunications numériques.

Les liaisons au sein d'un réseau de télécommunications sont effectuées par câbles et par faisceaux hertziens. Les faisceaux hertziens sont des liaisons point à point utilisant comme support de transmission des ondes hyperfréquences dans l'intervalle 1GHz-50GHz. Une liaison hertzienne permet d'établir une communication bidirectionnelle entre deux stations terminales, la communication pouvant transiter par des stations intermédiaires séparées d'environ 50 kilomètres les unes des autres. Chaque station est ensuite reliée à un réseau câblé de télécommunications.

L'équipement de ces stations est essentiellement constitué d'une antenne et d'un émetteur-récepteur. L'antenne se compose habituellement d'une ouverture en forme de cornet, qui rayonne une onde véhiculée par un guide d'ondes, et d'un ou plusieurs déflecteurs de forme généralement parabolique. L'ouverture rayonnante est toujours située au foyer de la parabole. Le guide d'ondes est relié par son autre extrémité à un émetteur-récepteur situé dans un local à proximité de l'antenne.

Cependant, le guide d'ondes est un support de transmission très coûteux. Donc, pour limiter sa longueur, l'émetteur-récepteur est depuis quelques années directement installé sur l'antenne . L'émetteur-récepteur est désormais relié à l'antenne par un guide d'ondes de faible longueur et au réseau câblé de télécommunications par un câble coaxial moins onéreux que le guide d'ondes.

Le câble coaxial est un support haute fréquence constitué d'un conducteur intérieur en cuivre entouré d'un blindage concentrique, en cuivre ou en aluminium, en principe au potentiel de la terre. Ils sont séparés par un diélectrique en polyéthylène. Le câble est, par ailleurs, recouvert d'une gaine isolante.

Pour faciliter l'installation du câble coaxial sur le pylône supportant l'antenne et pour ajuster au mieux sa longueur, le connecteur permettant la liaison entre le câble et l'émetteur-récepteur est monté une fois le câble en place. Le connecteur comprend essentiellement une âme et une férule. L'âme est une tige métallique creuse dans laquelle on enfile et on soude le conducteur central du câble coaxial. La férule est une bague métallique qui se place autour du blindage du câble.

Les opérations à effectuer sur le câble coaxial lors du montage d'un connecteur sur le câble sont essentiellement des opérations de coupe et de dénudage de la gaine isolante du câble. Cette préparation du câble est suivie d'une étape de positionnement et de soudure des éléments du connecteur sur le câble coaxial.

Les figures 1A et 1B illustrent le positionnement de deux types de connecteurs sur des câbles coaxiaux de diamètres différents. Sur les deux figures, un connecteur constitué d'une âme 1 et d'une férule 2 est monté sur un câble coaxial 3. Des orifices 5 et 6 sont prévus respectivement dans l'âme 1 et dans la férule 2 pour souder l'âme 1 sur le conducteur central 4 du câble coaxial 3 et la férule 2 sur le blindage de ce même câble coaxial 3. Les connecteurs représentés sont de type N à la figure 1A et de type TNC à la figure 1B. Les dimensions des éléments des connecteurs sont différentes suivant le type de connecteur. Le positionnement de l'âme 1 sur le câble coaxial 3 est repéré par une cote d sur la figure 1A et par une cote d' sur la figure 1B. Ces cotes représentent la distance entre un épaulement situé à proximité de la pointe de l'âme et l'extrémité du diélectrique en polyéthylène. Les cotes d et d' valent respectivement 15 millimètres et 6 millimètres.

La qualité du montage du connecteur sur le câble coaxial est primordiale dans le domaine des télécommunications numériques. En effet, la transmission d'informations numériques ne supporte pas les mauvais contacts éventuels au niveau du connecteur. Ces mauvais contacts sont fréquemment à l'origine de pertes de synchronisation ou de coupures de liaison.

Or le montage des connecteurs peut être parfois très délicat. En effet, il est généralement effectué sur site, dans des endroits ventés et, par tous les temps. En cas de maintenance, ces conditions de travail défavorables sont encore aggravées par le fait qu'il est d'usage d'opérer la nuit, lorsque l'activité du réseau est réduite.

On comprend alors que toutes ces conditions peuvent engendrer des défauts de connectique.

Un but de l'invention est de réaliser des outils ergonomiques pour le montage sur site d'un connecteur sur un câble coaxial sur site.

A cet effet, l'invention consiste principalement en un dispositif servant au montage sur site d'un connecteur sur un câble coaxial tel que défini par la revendication 1.

Afin de faciliter la prise en main du câble coaxial pour les opérations de coupe et de dénudage du câble, la pince pourra avoir une forme extérieure cylindrique de diamètre approprié. Dans une forme de réalisation préférée, ce diamètre est d'environ 4 centimètres. Cette pince constituera alors un dispositif facilitant le maintien dans une main de l'extrémité d'un câble coaxial.

Pour les opérations de soudure de l'âme et de la férule du connecteur, il peut être prévu un autre dispositif caractérisé en ce qu'il comporte une pince présentant au moins un canal pour recevoir un câble coaxial ainsi que des moyens de positionnement pour mettre en position d'assemblage sur le câble coaxial des éléments de connecteur.

De préférence, la pince comprend deux canaux pour recevoir chacun un câble coaxial de diamètre différent.

Par ailleurs, on prévoit des moyens de fixation pour fixer le dispositif en un point du site, soit par exemple sur un élément de pylône.

D'autres caractéristiques et avantages de l'invention apparaîtront à la lecture de la description détaillée qui suit et qui est faite en référence aux dessins annexés dans lesquels :
- les figure 1A et 1B sont des schémas de positionnement de deux types de connecteurs sur deux câbles coaxiaux de diamètres différents;
- la figure 2A et 2B sont respectivement une vue éclatée et une vue en coupe d'un dispositif de prise en main d'un câble coaxial et
- les figure 3A à 3C représentent respectivement une vue de face, une vue de profil et une vue latérale d'un dispositif de tenue et de positionnement de l'extrémité d'un câble coaxial par rapport à un connecteur selon l'invention.

Les figures 1A et 1B ont été préalablement décrites dans le préambule de la description.

La figure 2A et la figure 2B sont respectivement une vue éclatée et une vue en coupe d'un dispositif de prise en main 10 d'un câble coaxial. Du fait de leur complémentarité, ces deux figures seront décrites conjointement. Ce dispositif 10 est une pince portable qui s'adapte au diamètre d'un câble par l'intermédiaire d'un serre-câble. Il est composé de trois éléments : une partie femelle 11, une partie mâle 12 et un serre-câble 13.

La partie femelle 11 comprend pour l'essentiel un corps cylindrique dont le diamètre et l'état de sa surface externe sont étudiés pour une bonne prise en main. Le diamètre du corps cylindrique est d'environ 4 à 5 centimètres. Ce corps est traversé axialement par un alésage 14 de réception d'un embout 15 de la partie mâle 12. L'alésage 14 se prolonge par un canal 16 de passage d'un câble coaxial. Près de son orifice d'entrée, l'alésage 14 est fileté tandis qu'en son extrémité interne, il se termine par une portée conique 17 faisant la frontière avec le canal 16. La portée conique 17 est destinée à coopérer avec le serre-câble 13.

Le serre-câble 13 s'enfile comme un piston dans l'alésage 14 de la partie femelle 11. Le serre-câble 13 est constitué d'un anneau cylindrique 18 prolongé par un jeu de mâchoires 19 à extrémités coniques coopérant avec la portée conique 17 de la partie femelle 11. La partie mâle 12 vient en butée contre le serre-câble 13.

La partie mâle 12 est constituée d'un corps cylindrique de même diamètre et même état de surface externe que la partie femelle 11. Ce corps cylindrique est prolongé d'un embout fileté 15 destiné à être vissé dans la partie filetée de l'alésage 14 de la partie femelle 11.

Par ailleurs, la partie mâle 12 est traversée axialement par un canal 20 pour le passage d'un câble. Lorsque la partie mâle 12 est engagée dans la partie femelle 11, le canal 20 est dans le prolongement du canal 16 de la partie femelle 11.

L'emploi de cet outil de maintien d'un câble coaxial est très simple. Dans un premier temps, on dévisse la partie mâle 12 de la partie femelle 11 de telle sorte que le jeu de mâchoires 19 soit dans une position d'ouverture. Dans un second temps, on passe le câble coaxial dans le canal 20, l'anneau 18 et le canal 16 puis on visse la partie mâle 12.

Au fur et à mesure de la progression de l'embout 15 dans l'alésage 14, le jeu de mâchoires 19 se referme sur le câble et le bloque.

Cet outil permet d'améliorer nettement la prise en main du câble coaxial. Il permet notamment de garder des gants pour effectuer les opérations de dénudage sur le câble coaxial.

Les figure 3A à 3C sont respectivement une vue de dessus, une vue de profil et une vue latérale d'un dispositif de positionnement 21 selon l'invention servant à la tenue et au positionnement d'un câble coaxial et d'un connecteur en vue de leur assemblage. Comme pour les figures 2A et 2B, les figures 3A à 3C seront décrites conjointement. Par souci de clarté, un élément repéré 39 n'est pas représenté sur la figure 3B. Par ailleurs, un câble coaxial muni d'un connecteur est placé dans le dispositif de positionnement 21 pour illustrer l'utilisation du dispositif.

Le dispositif de positionnement 21 comprend une base 22 prolongée verticalement d'un coté par un premier bord 23 et du coté opposé par un second bord 24. Le premier bord 23 est surmonté d'un bloc de serrage 25 pour former une pince permettant de bloquer un câble coaxial 26. La pince présente deux canaux 27 et 28 pour recevoir les câbles coaxiaux. Chaque canal est constitué de deux gorges ménagées transversalement dans les surfaces en regard du bord 23 et du bloc de serrage 25. De préférence, la section des différents canaux est adapté à différents diamètres de câble coaxial. Une vis de serrage 29 traverse verticalement le bloc 25 et s'engage dans le bord 23 pour permettre de bloquer les câbles coaxiaux 26 dans leurs canaux respectifs.

La base 22 comprend également un plan de référence 30 sur lequel s'appuient les câbles coaxiaux 26. Ce plan de référence 30 est situé dans le prolongement des canaux 27 et 28 de la pince et est délimité d'un coté par le bord 23 et de l'autre coté par une rainure 31. La rainure 31 permet de positionner la férule du connecteur sur le blindage du câble coaxial préalablement coupé et dénudé. La largeur et la profondeur de la rainure 31 sont étudiées pour obtenir une assise optimale de la férule dans la rainure 31. Un rebord 32 de la rainure 31 est légèrement surélevé pour que le diélectrique du câble coaxial vienne en butée contre ce rebord.

Par ailleurs, le dispositif 21 comporte également des moyens de positionnement et de tenue de l'âme du connecteur sur le conducteur central du câble coaxial. C'est pourquoi, le second bord 24 est traversé par deux vis moletées 33 et 34 positionnées respectivement dans l'axe des canaux 27 et 28 de la pince. La tige des vis moletées est percée axialement près de son extrémité libre pour recevoir l'âme du connecteur, le conducteur intérieur du câble coaxial ayant été préalablement enfilé dans l'âme du connecteur. La longueur de la tige des vis moletées dépend du type de connecteur que l'on vient monter sur le câble coaxial.

Pour pouvoir adapter deux types de connecteur sur un même modèle de câble coaxial, on prévoit une butée 35 en forme de tête de marteau. La butée 35 permet alors de régler la longueur de la tige de la vis 34 ressortant du bord 24. La butée 35 est réalisée de façon à pouvoir se mouvoir le long du bord 24 et est maintenue fixée à ce bord par une vis moletée 36. Des encoches 37 sur le bord 24 et une encoche 38 sur la butée 35 permettent de positionner parfaitement la butée 35 par rapport à la vis moletée 34.

Enfin, on prévoit un support 39 pour adapter des moyens de fixation du dispositif de positionnement 21 sur un élément de pylône. Les moyens de fixation peuvent être par exemple des pince-étaux si on cherche à immobiliser le dispositif 21 sur une cornière ou des colliers de serrage si on cherche à l'installer sur un tube cylindrique.

## Revendications

1. Dispositif servant au montage sur site d'un connecteur constitué d'une âme (1) et d'une férule (2) sur un câble coaxial, comportant une pince (23,25) portable et adaptable au diamètre du câble coaxial pour bloquer le câble coaxial, et des moyens de positionnement pour mettre en position d'assemblage sur le câble coaxial les éléments du connecteur, la pince (23,25) comportant au moins un canal (27,28) pour recevoir un câble coaxial (26),
caractérisé en ce que les moyens de positionnement comportent un plan de référence et d'appui (30) de câble coaxial, une rainure de positionnement (31) de la férule (2) du connecteur sur le blindage du câble coaxial et, des moyens de positionnement et de tenue (33,34) de l'âme (1) du connecteur sur le conducteur central du câble coaxial.

2. Dispositif selon la revendication 1, caractérisé en ce que les moyens de positionnement comportent une butée (35) pour permettre le montage de deux types de connecteurs sur un même modèle de câble coaxial.

3. Dispositif selon la revendications 1 ou 2, caractérisé en ce qu'il comporte des moyens de fixation permettant de le fixer en un point du site, par exemple sur un élément de pylône.

4. Dispositif selon la revendication 3, caractérisé en ce que les moyens de fixation sont des pince-étaux pour fixer le dispositif sur une cornière.

5. Dispositif selon la revendication 3, caractérisé en ce que les moyens de fixation sont des colliers de serrage pour fixer le dispositif sur un support de forme cylindrique.

## Claims

1. Device used for on-site fitting of a connector, consisting of a core (1) and a ferrule (2), on a coaxial cable, including a portable clip (23, 25) which can be adapted to the diameter of the coaxial cable in order to immobilize the coaxial cable, and positioning means for putting the connector elements in position for assembly on the coaxial cable, the clip (23, 25) including at least one channel (27, 28) for receiving a coaxial cable (26), characterized in that the positioning means include a reference plane (30) intended to support the coaxial cable, a groove (31) for positioning the ferrule (2) of the connector on the screen of the coaxial cable, and means (33, 34) for positioning and holding the core (1) of the connector on the central conductor of the coaxial cable.

2. Device according to Claim 1, characterized in that the positioning means include a stop (35) for making it possible to fit two types of connectors on the same model of coaxial cable.

3. Device according to Claim 1 or 2, characterized in that it includes fastening means allowing it to be fastened to a point of the site, for example on a pylon element.

4. Device according to Claim 3, characterized in that the fastening means are vice grips for fastening the device on a corner piece.

5. Device according to Claim 3, characterized in that the fastening means are clamping collars for fastening the device on a cylindrically shaped support.

## Patentansprüche

1. Vorrichtung zur Montage eines aus einem Kern (1) und einer Kontakthülse (2) bestehenden Steckverbinders vor Ort auf ein Koaxialkabel, mit einer tragbaren und an den Durchmesser des Koaxialkabels anpaßbaren Klemme (23, 25) zum Festklemmen des Koaxialkabels und Positioniermitteln, um die Elemente des Steckverbinders in die Montageposition auf dem Koaxialkabel zu bringen, wobei die Klemme (23, 25) mindestens einen Kanal (27, 28) zur Aufnahme eines Koaxialkabels (26) aufweist,
dadurch gekennzeichnet, daß die Positioniermittel eine Bezugs- und Anlagefläche (30) für das Koaxialkabel, eine Nut (31) zur Positionierung der Kontakthülse (2) des Steckverbinders auf der Abschirmung des Koaxialkabels und Mittel (33, 34) zur Positionierung und Halterung des Kerns (1) des Steckverbinders an dem Mittelleiter des Koaxialkabels aufweisen.

2. Vorrichtung nach Anspruch 1, dadurch gekennzeichnet, daß die Positioniermittel einen Anschlag (35) aufweisen, um die Montage von zwei Arten von Steckverbindern auf ein und demselben Koaxialkabelmodell zu ermöglichen.

3. Vorrichtung nach Anspruch 1 oder 2, dadurch gekennzeichnet, daß sie Befestigungsmittel aufweist, die es erlauben, sie an einer Stelle vor Ort zu befestigen, beispielsweise auf einem Mastelement.

4. Vorrichtung nach Anspruch 3, dadurch gekennzeichnet, daß die Befestigungsmittel Klemmzangen sind, um die Vorrichtung auf einem Winkeleisen zu befestigen.

5. Vorrichtung nach Anspruch 3, dadurch gekennzeichnet, daß die Befestigungsmittel Klemmschellen sind, um die Vorrichtung auf einem Träger mit zylindrischer Form zu befestigen.
